# EUROPÄISCHE PATENTSCHRIFT

(11) **EP 0 790 798 B1**
(45) Veröffentlichungstag und Bekanntmachung des Hinweises auf die Patenterteilung: **22.09.1999**
(21) Anmeldenummer: 95936567.7
(22) Anmeldetag: 30.10.1995
(51) Int. Cl.: A47L 15/44, D06F 39/02

(54) **VERFAHREN ZUM DOSIEREN EINES TEILCHENFÖRMIGEN WASCH- ODER REINIGUNGSMITTELS UND DAZU GEEIGNETE VORRICHTUNG**
PROCESS AND DEVICE FOR METERING A PARTICULATE DETERGENT OR CLEANER
PROCEDE ET DISPOSITIF DE DOSAGE D'UN DETERGENT PARTICULAIRE

(30) Priorität: 07.11.1994 DE 4439680
(43) Veröffentlichungstag der Anmeldung: 27.08.1997
(73) Patentinhaber: Henkel-Ecolab GmbH & Co. OHG, 40554 Düsseldorf (DE)
(72) Erfinder: AMBERG, Günther, D-41572 Neuss (DE); BECHSTEDT, Wolfgang, D-40764 Langenfeld (DE); KLEIN, Joachim, D-83377 Vachendorf (DE)
(74) Vertreter: Wacker, Manfred, Dr.
(86) Internationale Anmeldenummer: EP9504244
(87) Internationale Veröffentlichungsnummer: WO9614012

(56) Entgegenhaltungen:
- GB-A- 2 051 413
- US-A- 4 444 730
- PATENT ABSTRACTS OF JAPAN vol. 010 no. 048 (P-431) ,25.Februar 1986 & JP,A,60 192224 (MICHIO OOYA) 30.September 1985,

## Beschreibung

Die Erfindung betrifft ein Verfahren zum selbsttätigen, mengengesteuerten Dosieren eines teilchenförmigen Wasch- oder Reinigungsmittels aus einem Vorlagebehälter in eine gewerbliche Wasch- bzw. Geschirrspülmaschine. Dabei wird das Wasch- oder Reinigungsmittel mit Wasser gemischt und diese Mischung in die Wasch- bzw. Geschirrspülmaschine gefördert.

Verfahren dieser Art finden vorzugsweise in gewerblichen Geschirrspülverfahren oder gewerblichen Waschverfahren Anwendung. Hier wird das Spül- oder Waschmittel, das nachfolgend auch "Produkt" genannt wird, in einem Vorlagebehälter permanent in ausreichend großer Menge bereitgehalten und das Produkt jeweils bei Bedarf dem Frischwasser oder Umwälzwasser automatisch beigegeben. Dazu sind Dosiergeräte und Dosierverfahren entwickelt worden, mit denen pulverförmiges Reinigungsmittel gesteuert in die jeweilige Maschine, zum Beispiel in den Ausspülraum einer gewerblichen Geschirrspülmaschine eingebracht werden kann. Ein derartiges Dosierverfahren ist aus der DE 37 21 381 A1 bekannt. Hier wird ein vorgegebenes Volumen in den Ausspülraum der Pulverdosiervorrichtung gegeben und mit Wasser in die in der Regel unterhalb der Dosiervorrichtung angeordnete Wasch- oder Reinigungsmaschine eingespült. Dieses volumetrische Dosierverfahren setzt voraus, daß die eingesetzten Produkte stets die gleiche Schüttdichte haben. In die volumetrische Dosierung nach diesem Verfahren geht außerdem der Schüttwinkel des Produkts ein. Schwankungen im Rieselverhalten und in der Korngrößenverteilung führen jedoch zu unterschiedlichen Schüttwinkeln und damit zu einer ungenauen Dosierung. Obgleich die Ungenauigkeiten in der Dosierung in der Praxis hingenommen werden können, besteht jedoch der Wunsch nach einer exakteren Dosierung, um den Wasch- bzw. Reinigungsmittelverbrauch optimieren zu können.

Bekannt sind ferner Dosierautomaten für gravimetrische Präzisionsabfüllungen. Hier fällt das Produkt aus einer Dosierrinne in einen Dosierbehälter mit einem pneumatischen Klappenverschluß. Der Dosierbehälter bildet gleichsam die Waagschale einer Präzisionsdosierwaage. Ist das Sollgewicht erreicht, öffnet sich der Klappenverschluß und das Produkt fällt in einen Portionsbehälter.

Ein derartiges Verfahren ist zum Dosieren von Wasch- oder Reinigungsmitteln nicht geeignet. Werden die für gewerbliche Wasch- oder Reinigungsvorgänge üblichen Mengen, zum Beispiel 500 g, aus dem Portionsbehälter mit Wasser eingespült, so verklumpt das Produkt und läßt sich nicht mit üblichen Pumpen oder durch übliche Rohrleitungen in die Maschine fördern. Außerdem bilden sich Anbackungen im Einspülkanal, die das Einspülen weiterer Mengen zunächst erschweren und dann unmöglich machen.

Der Erfindung liegt daher die Aufgabe zugrunde, ein kostengünstiges Dosierverfahren der eingangs genannten Art zu schaffen, mit dem Wasch- oder Reinigungsmittel in den für gewerbliche Wasch- oder Reinigungsvorgänge üblichen Mengen exakt dosiert und problemlos eingespült werden können.

Diese Aufgabe wird erfindungsgemäß dadurch gelöst, daß man das Wasch- bzw. Reinigungsmittel kontinuierlich oder portionsweise auf eine Waagschale einer Waage aufbringt und beim Erreichen eines vorgegebenen Sollgewichts von der Waagschale einem Mischbehälter zuführt, gleichzeitig Wasser in den Mischbehälter strömen läßt und dabei ein Verhältnis von höchstens 5 kg pro min zugeführtes Wasch- bzw. Reinigungsmittel zu 8 1 Wasser pro min einhält. Dabei ist es besonders wichtig, daß man das Wasch- bzw. Reinigungsmittel gleichzeitig mit Wasser in den Mischbehälter einbringt und dabei das genannte Zulaufverhältnis von Wasch- bzw. Reinigungsmittel und Wasser einhält. Die gesamte einzudosierende Produktmenge wird also nicht schlagartig mit Wasser zusammengebracht, sondern nur allmählich. Auf diese Weise wird eine kostengünstige, gewichtsgenaue Dosierung des Produkts in die jeweilige Maschine erreicht, ohne daß es zu Einspülschwierigkeiten oder Anbackungen kommt. Die gewichtsgenaue Dosierung ermöglicht eine Kontrolle und Optimierung des Wasch- oder Reinigungsmittelverbrauchs.

In einer vorteilhaften Ausgestaltung der Erfindung kann das Zulaufverhältnis von Wasch- oder Reinigungsmittel zu Wasser dem jeweiligen Produkt angepaßt werden. Werden durch Sprühtrocknung hergestellte Produkte eingespült, so sollten nämlich nur höchstens 2,2 kg pro min bei einem Wasserzulauf von 8 1 in den Mischbehälter eingebracht werden. Bei Produkten mit einem Schüttgewicht von mehr als 600 g/l, dem sogenannten Schwerpulver, liegt diese Grenze höher, nämlich bei 5 kg Produkt pro min, bezogen ebenfalls auf einen Zulauf von 8 1 Wasser pro min.

Um das Zulaufverhältnis von Produkt zu Wasser auf eine einfache Weise einstellen zu können, wird vorgeschlagen, daß man das Wasch- bzw. Reinigungsmittel durch einen mit einem ansteuerbaren Verschluß versehenen Auslaß in der Waagschale dem unterhalb der Waagschale angeordneten Mischbehälter zuführt und dabei den Auslaß teilweise oder vollständig entsprechend der gewünschten Auslaufrate des Wasch- oder Reinigungsmittels öffnet. Der Auslaß kann zum Beispiel als eine Klappe oder ein Schieber ausgebildet sein.

Fällt das Wasch- oder Reinigungsmittel durch mehrere Öffnungen im Vorratsbehälter auf die darunter befindliche Waagschale, so ist es vorteilhaft, wenn die Waagschale als Trichter mit einer Öffnung an der tiefsten Stelle ausgebildet ist. An dieser Öffnung kann dann der einstellbare Verschluß angebracht sein.

Eine besonders gute Vermischung des Wasch- oder Reinigungsmittels mit dem zu laufenden Wasser im Mischbehälter und ein entsprechend problemloses Einspülen des Produktes in die jeweilige Maschine wird erreicht, wenn man das Wasser in tangentialer Richtung in den Mischbehälter einströmen läßt. Das Produkt und das Wasser werden gut miteinander vermischt, ohne daß ein zusätzliches Hilfsmittel, zum Beispiel ein Rührer, erforderlich ist.

Die Vorratsbehälter für Wasch- oder Reinigungsmittel für gewerbliche Wasch- oder Geschirrspülmaschinen enthalten in der Regel größere Mengen, zum Beispiel 60 kg Produkt. Oberhalb dieser Vorratsbehälter ist häufig das Verkaufsgebinde, zum Beispiel ein Sack mit 250 kg, angebracht, mit dem der Vorratsbehälter der Dosiereinrichtung je nach Bedarf gefüllt wird. Das über einen längeren Zeitraum im Vorratsbehälter und im Verkaufsgebinde gelagerte Produkt neigt wegen seiner hygroskopischen Bestandteile zum Verbacken und zur Klumpenbildung. Die Agglomerate können sowohl bei der Zufuhr des Produkts aus dem Vorratsbehälter in die Waagschale als auch beim erfindungsgemäßen langsamen Zuführen bei gleichzeitiger Wassereinspülung in den Mischbehälter stören. Zur Lösung dieses Teilproblems wird vorgeschlagen, daß man das Wasch- oder Reinigungsmittel durch im Boden des Vorlagebehälters vorgesehene Öffnungen auf die darunter angeordnete Waagschale rieseln läßt, wobei sich ein Rührer unmittelbar oberhalb dieser Öffnungen dreht. Die Öffnungen im Vorratsbehälter werden dabei vorteilhaft höchstens so groß gewählt, daß die typischerweise auftretenden Klumpen und Agglomerate nicht durch die Öffnungen hindurchtreten können. Der sich oberhalb der Öffnung drehende Rührer zerschlägt diese Agglomerate, und nur feinteiliges Produkt rieselt auf die Waagschale.

In einer zusätzlichen Ausgestaltung der Erfindung kann eine volumetrische Vordosierung vorgesehen sein. Dazu fällt das Wasch- oder Reinigungsmittel durch die als Dosierlöcher ausgebildeten Öffnungen auf einen darunter angeordneten Auffangteller, von dem man die auf diese Weise gebildeten Portionen über den Rand des Auffangtellers schiebt und auf die Waagschale rieseln läßt. Jeweils soviel Produkt rieselt durch das einzelne Dosierloch, bis eine kegelstumpfförmige Einheit mit dem Schüttwinkel der entsprechenden Steigung am Rande des Dosierlochs anstößt. Weiteres Pulver kann durch das Loch erst nach unten strömen, wenn vorhandene portionierte Produktmengen beiseite geschoben worden sind. Diese volumetrische Dosierung wird im einzelnen in der DE 37 21 381 A1 erläutert.

Das erfindungsgemäße Verfahren läßt sich auf unterschiedliche Weise durchführen. In einer ersten Variante dosiert man die gesamte für einen Waschgang bzw. für einen Reinigungsschritt benötigte Gewichtsmenge an Wasch- bzw. Reinigungsmittel in einem einzigen Schritt in den Mischbehälter und von dort in die Wasch- bzw. Geschirrspülmaschine ein und führt so eine Grunddosierung durch.

Auch eine bedarfsgerechte Dosierung mit gleichzeitiger Kontrolle der eindosierten Gewichtsmenge an Wasch- oder Reinigungsmittel ist im Rahmen dieser Erfindung möglich. Dazu dosiert man einen Bruchteil der für einen Waschgang bzw. Reinigungsschritt benötigten Gewichtsmenge an Wasch- bzw. Reinigungsmittel in den Mischbehälter und von dort in die Wasch- bzw. Geschirrspülmaschine ein, mißt die Leitfähigkeit der Lauge in der Maschine und wiederholt den Vorgang, bis die gemessene Leitfähigkeit einen Sollwert erreicht hat. Das Wiegen der einzelnen Portionen dient in dieser Variante also nicht zum Bestimmen der insgesamt benötigten Menge an Produkt, sondern zur Verbrauchsmessung. Die eindosierte Gewichtsmenge kann angezeigt, gespeichert oder am Ende eines Arbeitstages ausgedruckt werden. Der jeweilige Bedarf an Produkt sowie Störungen im Ablauf des Wasch- oder Spülverfahrens können auf einfache Weise erfaßt werden. In der praktischen Durchführung dieser Variante kann man zum Beispiel impulsweise 10 g des Produktes zugeben, die Impulse zählen und die Zugabe dieser Portionen beenden, wenn die in der jeweiligen Maschine gemessene Leitfähigkeit ihren Sollwert erreicht hat.

Da die zu entfernenden Verschmutzungen einen Teil des Wasch- oder Reinigungsmittel binden, wird bei größeren Verschmutzungen der Sollwert der Leitfähigkeit erst bei einer höheren Menge an Produkt erreicht. In dieser Variante des erfindungsgemäßen Verfahrens läßt sich damit eine bedarfsgerechte Dosierung bei gleichzeitiger Kontrolle der Gewichtsmenge an verbrauchten Produkt erreichen.

Die Erfindung betrifft nicht nur ein Dosierverfahren, sondern auch eine zur Durchführung des Verfahrens geeignete Vorrichtung mit einem Vorlagebehälter und einem an eine Wasserleitung angeschlossenen Mischbehälter. Die bereits oben genannte erfindungsgemäße Aufgabe wird bei dieser Vorrichtung gelöst durch eine oberhalb des Mischbehälters angebrachte Waagschale einer Waage und einen teilweise und vollständig zu öffnenden ansteuerbaren Verschluß einer Auslaßöffnung der Waagschale.

Vorzugsweise ist der Verschluß als Klappe oder Schieber ausgebildet.

Bei mehreren Öffnungen im Vorratsbehälter, durch die das Wasch- oder Reinigungsmittel auf die darunter befindliche Waagschale fällt, ist die Waagschale vorteilhaft als Trichter mit einer Öffnung an der tiefsten Stelle ausgebildet.

Ein besonders gutes Vermischen und Einspülen des Produktes wird durch eine tangentiale Zulaufrichtung der Wasserleitung in den Mischbehälter erreicht.

Die durch längere Lagerung des Produkts im Vorlagebehälter sowie im Verkaufsgebinde entstandenden Klumpen und Agglomerate bereiten keine Probleme in einer weiteren vorteilhaften Ausgestaltung der erfindungsgemäßen Vorrichtung, in der ein Rührer unmittelbar über den Austrittsöffnungen im Boden des Vorlagebehälters vorgesehen ist.

Im folgenden wird ein Ausführungsbeispiel der Erfindung anhand von Zeichnungen näher erläutert. Es zeigen
- Figur 1: eine schematische Darstellung eines zur Durchführung des erfindungsgemäßen Verfahrens geeigneten Gerätes,
- Figur 2: eine Aufsicht auf eine im unteren Bereich des Vorlagebehälters der Einrichtung nach Figur 1 angeordnete Platte mit Dosierlöchern und einem Rührer und
- Figur 3: eine Aufsicht auf einen Auffangteller mit Abstreifmechanik, der unterhalb der in Figur 2 dargestellten Platte montiert ist.

Im Ausführungsbeispiel wird ein Waschmittel in eine oder mehrere Waschmaschinen einer gewerblichen Wäscherei eindosiert. Das Waschmittel wird aus einem Verkaufsgebinde, einem Sack mit 250 kg Inhalt, in einen Vorlagebehälter 1 gefüllt, der ein Fassungsvermögen von 60 kg hat. Im unteren Bereich des Vorlagebehälters ist eine volumetrische Dosiereinrichtung angeordnet, die weiter unten näher erläutert wird. In Figur 1 sind der Deutlichkeit halber nur ein von einem Motor 2 angetriebener Rührer 3 gezeigt, der durch Feuchtigkeitseinfluß zusammengebackene Agglomerate zerschlägt. Bei jedem volumetrischen Dosierschritt fallen etwa 30 cm³ Waschmittel durch Öffnungen 4 im Boden des Vorlagebehälters 1 nach unten auf eine trichterförmige Waagschale 5, die mit einer elektronischen Waage 6 verbunden ist.

Das teilchenförmige Waschmittel rieselt in den Trichterhals, der von einer Klappe 7 verschlossen wird. Ist das Sollgewicht erreicht, so öffnet sich die Klappe 7 und das Waschmittel fällt in den Mischbehälter 8. Im Ausführungsbeispiel handelt es sich um ein durch Sprühtrocknung hergestelltes Waschmittel. Die Klappe 7, deren Verschlußmechanismus von einer Elektronik 9 gesteuert wird, öffnet sich dabei nur so weit, daß 2,0 kg Waschmittel pro min in den Mischbehälter rieselt. Über eine Leitung 10 wird gleichzeitig 8 l Nasser pro min tangential in den Mischbehälter eingespült.

Von der Pumpe 12 führt ein Bypass nach oben in den Mischbehälter 8. Ein kleiner Teil des im Mischbehälter 8 befindlichen Wasser-Produkt-Gemisches wird über den Bypass 11 wieder in den Mischbehälter zurückgepumpt, damit in allen Betriebszuständen am Einlaß der Pumpe 12 eine ausreichende Menge an Flüssigkeit vorhanden ist. Damit ist gewährleistet, daß die Pumpe 12 keine Luft fördert.

Nach dem Beenden der Produktzuführung aus der Waagschale 5 in den Mischbehälter oder gleichzeitig damit wird das Wasser-Produkt-Gemisch mit einer Pumpe 12 in eine oder mehrere gewerbliche Waschmaschinen gefördert.

Figur 2 zeigt die Aufsicht auf eine im unteren Teil des Vorlagebehälters 1 angeordnete Platte 13 mit drei Dosierlöchern 14. Beim Dosieren drehen sich vier Rührarme 15 eines Rührers 16 und zerschlagen durch Feuchtigkeitseinwirkung verklumptes Waschmittel in kleine, gut zu dosierende Teilchen.

Das teilchenförmige Waschmittel fällt durch die Dosierlöcher 14 auf den in Figur 3 dargestellten Auffangteller 17. Die entstehenden kegelstumpfförmigen Dosierportionen 18 werden von sich drehenden Abstreifern 19 über die jeweilige Kante 20 der Öffnung 4 geschoben, so daß die Dosierportionen auf die Waagschale 5 rieseln.

In diesem Beispiel haben die Dosierlöcher einen Durchmesser von 18 mm, und der Abstand zwischen dem Auffangteller 17 und der Platte 13 beträgt 10 mm. Je nach dem gewünschten Volumen der Dosierportionen 18 können auch andere Abmessungen vorgesehen sein, wobei auch der vom Produkt abhängige Schüttwinkel berücksichtigt werden kann.

### Bezugszeichenliste

- 1: Vorlagebehälter
- 2: Motor
- 3: Rührer
- 4: Öffnungen
- 5: Waagschale
- 6: Waage
- 7: Klappe
- 8: Mischbehälter
- 9: Elektronik (Steuerung)
- 10: Leitung
- 11: Bypass
- 12: Pumpe
- 13: Platte
- 14: Dosierloch
- 15: Rührarm
- 16: Rührer
- 17: Auffangteller
- 18: Dosierportion
- 19: Abstreifer
- 20: Kante

## Patentansprüche

1. Verfahren zum selbsttätigen, mengengesteuerten Dosieren eines teilchenförmigen Wasch- oder Reinigungsmittels aus einem Vorlagebehälter in eine gewerbliche Wasch- bzw. Geschirrspülmaschine, wobei das Wasch-oder Reinigungsmittel mit Wasser gemischt und diese Mischung in die Wasch- bzw. Geschirrspülmaschine gefördert wird,
**dadurch gekennzeichnet,**
daß man das Wasch- bzw. Reinigungsmittel kontinuierlich oder portionsweise auf eine Waagschale einer Waage aufbringt und beim Erreichen eines vorgegebenen Sollgewichts von der Waagschale einem Mischbehälter zuführt, gleichzeitig Wasser in den Mischbehälter strömen läßt und dabei ein Verhältnis von höchstens 5 kg pro min zugeführtes Wasch- bzw. Reinigungsmittel zu 8 l Wasser pro min einhält.

2. Verfahren nach Anspruch 1 zum Dosieren eines durch Sprühtrocknung hergestellten Wasch- oder Reinigungsmittels,
**dadurch gekennzeichnet,**
daß man höchstens 2,2 kg des Wasch- oder Reinigungsmittels pro min bezogen auf einen Wasserzulauf von 8 l pro min in den Mischbehälter einbringt.

3. Verfahren nach Anspruch 1 oder 2,
**dadurch gekennzeichnet,**
daß man das Wasch- bzw. Reinigungsmittel durch einen mit einem ansteuerbaren Verschluß versehenen Auslaß in der Waagschale dem unterhalb der Waagschale angeordneten Mischbehälter zuführt und dabei den Auslaß teilweise oder vollständig entsprechend der gewünschten Auslaufrate des Wasch- oder Reinigungsmittels öffnet.

4. Verfahren nach dem vorhergehenden Anspruch,
**dadurch gekennzeichnet,**
daß der Verschluß eine Klappe oder ein Schieber ist.

5. Verfahren nach einem der vorhergehenden Ansprüche,
**dadurch gekennzeichnet**,
daß die Waagschale als Trichter mit einer Öffnung an der tiefsten Stelle ausgebildet ist.

6. Verfahren nach einem der vorhergehenden Ansprüche,
**dadurch gekennzeichnet,**
daß man das Wasser in tangentialer Richtung in den Mischbehälter einströmen läßt.

7. Verfahren nach einem der vorhergehenden Ansprüche,
**dadurch gekennzeichnet,**
daß man das Wasch- oder Reinigungsmittel durch im Boden des Vorlagebehälters vorgesehene Öffnungen auf die darunter angeordnete Waagschale rieseln läßt, wobei sich ein Rührer unmittelbar oberhalb dieser Öffnungen dreht.

8. Verfahren nach dem vorhergehenden Anspruch,
**dadurch gekennzeichnet,**
daß das Wasch- oder Reinigungsmittel durch die als Dosierlöcher ausgebildeten Öffnungen auf einen darunter angeordneten Auffangteller fällt, von dem man die auf diese Weise gebildeten Portionen über den Rand des Auffangtellers schiebt und auf die Waagschale rieseln läßt.

9. Verfahren nach einem der vorhergehenden Ansprüche,
**dadurch gekennzeichnet,**
daß man die gesamte für einen Waschgang bzw. für einen Reinigungsschritt benötigte Gewichtsmenge an Wasch- bzw. Reinigungsmittel in einem einzigen Schritt in den Mischbehälter und von dort in die Wasch- bzw. Geschirrspülmaschine eindosiert.

10. Verfahren nach einem der Ansprüche 1 bis 8,
**dadurch gekennzeichnet,**
daß man einen Bruchteil der für einen Waschvorgang bzw. Reinigungsschritt benötigten Gewichtsmenge an Wasch- bzw. Reinigungsmittel in den Mischbehälter und von dort in die Wasch- bzw. Geschirrspülmaschine eindosiert, die Leitfähigkeit der Lauge in der Maschine mißt und den Vorgang wiederholt, bis die gemessene Leitfähigkeit einen Sollwert erreicht hat.

11. Vorrichtung zum Durchführen des Verfahrens nach einem der vorhergehenden Ansprüche, mit einem Vorlagebehälter (1) und einem an einer Wasserleitung (10) angeschlossenen Mischbehälter (8),
**gekennzeichnet durch**
eine oberhalb des Mischbehälters (8) angebrachte Waagschale (5) einer Waage (6) und einen teilweise und vollständig zu öffnenden ansteuerbaren Verschluß (7) einer Auslaßöffnung der Waagschale (5).

12. Vorrichtung nach dem vorhergehenden Anspruch,
**dadurch gekennzeichnet,**
daß der Verschluß als Klappe (7) oder Schieber ausgebildet ist.

13. Vorrichtung nach Anspruch 11 oder 12,
**dadurch gekennzeichnet,**
daß die Waagschale (5) als Trichter mit einer Öffnung an der tiefsten Stelle ausgebildet ist.

14. Vorrichtung nach einem der Ansprüche 11 bis 13,
**gekennzeichnet durch**
eine tangentiale Zulaufrichtung der Wasserleitung (10) in den Mischbehälter (8).

15. Vorrichtung nach einem der Ansprüche 11 bis 14,
**gekennzeichnet durch,**
einen unmittelbar über den Austrittsöffnungen (4) im Boden des Vorlagebehälters (1) vorgesehenen Rührer (3).

## Claims

1. A method for the automatic quantity-controlled dispensing of a particulate detergent from a storage container into an institutional washing or dishwashing machine, the detergent being mixed with water and the resulting mixture being introduced into the washing or dishwashing machine, characterized in that the laundry or dishwashing detergent is delivered continuously or in portions to a balance pan of a balance and, when the required weight determined in advance is reached, the detergent is transferred from the balance pan to a mixing vessel, water is allowed to flow into the mixing vessel at the same time and a ratio of at most 5 kg of detergent introduced per minute to 8 litres of water per minute is maintained.

2. A method as claimed in claim 1 for dispensing a laundry or dishwashing detergent produced by spray drying, characterized in that at most 2.2 kg of the detergent per minute is introduced into the mixing vessel for a water inflow rate of 8 litres per minute.

3. A method as claimed in claim 1 or 2, characterized in that the detergent is delivered to the mixing vessel positioned beneath the balance pan through an outlet in the balance pan provided with a controllable closure and the outlet is opened partly or completely according to the required detergent discharge rate.

4. A method as claimed in the preceding claim, characterized in that the closure is a flap or slide.

5. A method as claimed in any of the preceding claims, characterized in that the balance pan is in the form of a funnel with an opening at its lowest point.

6. A method as claimed in any of the preceding claims, characterized in that the water is allowed to flow tangentially into the mixing vessel.

7. A method as claimed in any of the preceding claims, characterized in that the detergent is allowed to trickle through openings in the bottom of the storage container onto the balance pan positioned underneath, a stirrer turning immediately above said openings.

8. A method as claimed in the preceding claims, characterized in that the detergent drops through the openings - in the form of dispensing holes - onto a collecting pan positioned underneath from which the portions thus formed are pushed over the edge of the collecting pan and allowed to trickle onto the balance pan.

9. A method as claimed in any of the preceding claims, characterized in that the entire quantity by weight of detergent required for a wash cycle or dishwashing step is dispensed in a single step into the mixing vessel and from there into the washing or dishwashing machine.

10. A method as claimed in any of claims 1 to 8, characterized in that a fraction of the quantity by weight of detergent required for a wash cycle or dishwashing step is introduced into the mixing vessel and from there into the washing or dishwashing machine, the conductivity of the liquor is measured in the machine and the process is repeated until the measured conductivity has reached a set value.

11. An arrangement for carrying out the method claimed in any of the preceding claims comprising a storage container (1) and a mixing vessel (8) connected to a water pipe (10), characterized by a balance pan (5) of a balance (6) positioned above the mixing vessel (8) and by a controllable closure (7) for an outlet opening in the balance pan (5) which is designed to open partly or completely.

12. An arrangement as claimed in the preceding claim, characterized in that the closure is a flap (7) or a slide.

13. An arrangement as claimed in claim 11 or 12, characterized in that the balance pan (5) is in the form of a funnel with an opening at its lowest point.

14. An arrangement as claimed in any of claims 11 to 13, characterized by a tangential flow direction of the water pipe (10) into the mixing vessel (8).

15. An arrangement as claimed in any of claims 11 to 14, characterized by a stirrer (3) provided immediately above the outlet openings (4) in the bottom of the storage container (1).

## Revendications

1. Procédé de dosage à commande autonome, fonction de la quantité, d'un produit de lavage ou d'un détergent particulaire à partir d'un récipient de stockage dans une machine à laver ou un lave-vaisselle industriel, le produit de lavage ou le détergent étant mélangé avec de l'eau et ce mélange étant transporté dans la machine à laver ou le lave-vaisselle, caractérisé en ce qu'on amène le produit de lavage ou le détergent en continu ou par portions sur un plateau de balance d'une balance et que, lorsqu'un poids de consigne est atteint, on le transfère du plateau de la balance dans un récipient de mélange, on laisse en même temps s'écouler de l'eau dans le récipient de mélange et on respecte simultanément un rapport de maximum 5 kilogrammes par minute de produit de lavage ou de détergent ajouté pour 8 litres d'eau par minute.

2. Procédé suivant la revendication 1 pour le dosage d'un produit de lavage ou d'un détergent fabriqué par séchage par pulvérisation, caractérisé en ce qu'on dose dans le récipient de mélange au maximum 2,2 kg du produit de lavage ou du détergent par minute, rapportés à un débit d'introduction d'eau de 8 litres par minute.

3. Procédé suivant la revendication 1 ou 2, caractérisé en ce qu'on amène le produit de lavage ou le détergent dans le récipient de mélange disposé en dessous du plateau de balance à travers une sortie du plateau de balance pourvue d'une fermeture pouvant être commandée et qu'on ouvre ce faisant la sortie partiellement ou entièrement en fonction du débit d'écoulement désiré du produit de lavage ou du détergent.

4. Procédé suivant la revendication précédente, caractérisé en ce que la fermeture est un clapet ou un tiroir.

5. Procédé suivant l'une des revendications précédentes, caractérisé en ce que le plateau de balance est construit sous la forme d'un entonnoir avec une ouverture à l'endroit le plus profond.

6. Procédé suivant l'une des revendications précédentes, caractérisé en ce qu'on laisse pénétrer l'eau de manière tangentielle dans le récipient de mélange.

7. Procédé suivant l'une des revendications précédentes, caractérisé en ce qu'on laisse ruisseler le produit de lavage ou le détergent sur le plateau de balance situé en dessous à travers des ouvertures prévues dans le fond du récipient de stockage, un agitateur tournant directement au-dessus de ces ouvertures.

8. Procédé suivant la revendication précédente, caractérisé en ce que le produit de lavage ou le détergent tombe à travers les ouvertures conçues comme trous de dosage sur un plateau de réception situé en dessous, duquel on pousse les portions ainsi formées au-delà du bord du plateau de réception et on les laisse ruisseler sur le plateau de balance.

9. Procédé suivant l'une des revendications précédentes, caractérisé en ce qu'on dose en une seule fois la quantité pondérale totale de produit de lavage ou de détergent requise pour une étape de lavage ou une étape de lavage de vaisselle dans le récipient de mélange et qu'on la dose de là dans la machine à laver ou le lave-vaisselle.

10. Procédé suivant l'une des revendications 1 à 8, caractérisé en ce qu'on dose une petite partie de la quantité pondérale totale de produit de lavage ou de détergent requise pour une étape de lavage ou une étape de lavage de vaisselle dans le récipient de mélange et qu'on la dose de là dans la machine à laver ou le lave-vaisselle, qu'on mesure la conductibilité électrique de la lessive dans la machine et qu'on répète le processus jusqu'à ce que la conductibilité mesurée ait atteint une valeur de consigne.

11. Dispositif pour la réalisation du procédé suivant l'une quelconque des revendications précédentes, comportant un récipient de stockage (1) et un récipient de mélange (8) raccordé à une tuyauterie d'eau (10), caractérisé par un plateau de balance (5) d'une balance (6) disposé au-dessus du récipient de mélange (8) et une fermeture (7) pouvant être commandée d'une ouverture de sortie du plateau de balance (5), qui peut être ouverte partiellement ou entièrement.

12. Dispositif suivant la revendication précédente, caractérisé en ce que la fermeture est construite sous la forme d'un clapet (7) ou d'un tiroir.

13. Dispositif suivant la revendication 11 ou 12, caractérisé en ce que le plateau de balance (5) est construit sous la forme d'un entonnoir avec une ouverture à l'endroit le plus profond.

14. Dispositif suivant l'une des revendications 11 à 13, caractérisé par une direction d'entrée tangentielle de la tuyauterie d'eau (10) dans le récipient de mélange (8).

15. Dispositif suivant l'une des revendications 11 à 14, caractérisé par un agitateur (3) disposé directement au-dessus des ouvertures de sortie (4) dans le fond du récipient de stockage (1).
